# EUROPÄISCHE PATENTSCHRIFT

(11) **EP 0 129 776 B1**
(45) Veröffentlichungstag und Bekanntmachung des Hinweises auf die Patenterteilung: **16.09.1987**
(21) Anmeldenummer: 84106741.6
(22) Anmeldetag: 13.06.1984
(51) Int. Cl.: F02D 41/38, F02D 31/00, F02D 41/24

(54) **Anordnung zur Steuerung eines Verbrennungsmotors**
Control device for an internal combustion engine
Dispositif de commande d'un moteur à combustion interne

(30) Priorität: 27.06.1983 DE 3323106
(43) Veröffentlichungstag der Anmeldung: 02.01.1985
(73) Patentinhaber: SIEMENS AKTIENGESELLSCHAFT, 80333 München (DE)
(72) Erfinder: Schreiber, Hans, Dipl.-Ing., D-8411 Hönighausen (DE)

## Beschreibung

Die Erfindung betrifft eine Anordnung gemäss Oberbegriff des Patentanspruches.

Bei einer solchen, aus EP-A-0 078 762 bekannten Anordnung ist als Eichpunkt ein mechanischer Anschlag vorgesehen, gegen den der Schrittmotor und die mit ihm gekuppelte Regelstange ein- oder mehrmals gesteuert wird: Diese Eichposition entspricht einer definierten Einspritzmenge. Da die Veränderung dieser Einspritzmenge pro Schritt des Schrittmotors ebenfalls bekannt ist, lässt sich zu jeder gewünschten Einspritzmenge die erforderliche Zahl und Richtung der auszuführenden Schritte berechnen. Dies setzt jedoch eine Justierung des Eichpunktes voraus.

Der Erfindung liegt die Aufgabe zugrunde, mechanische Bauteile wie Anschläge oder Äquivalente, Federn und Schalter, zur Feststellung der Ausgangslage zu vermeiden.

Die Lösung dieser Aufgabe ist im Patentanspruch gekennzeichnet.

Gemäss dem Wesen der Erfindung wird e.in Eichpunkt für die Position der Regelstange bestimmt, indem bei einer bekannten Einspritzmenge deren Position bestimmt wird. Ein Zahnimpulsgeber und eine PLL-Schaltung ermitteln dazu ein Drehzahlistsignal, das den zeitlichen Verlauf der Motordrehzahl wiedergibt und dessen zeitliche Änderung zwischen zwei Einspritzzeitpunkten unmittelbar ein Mass für die momentane Last am Motor ist. Um eine mittlere Drehzahl konstant zu halten, wird die Einspritzmenge abhängig von der Last verändert. Die aktuelle Einspritzmenge ist dann ein Mass für die Last. Da zwischen der Position der Regelstange und der Einspritzmenge ebenfalls ein bekannter Zusammenhang besteht, ist die Position der Regelstange aus der Last und der mittleren Drehzahl berechenbar.

Gemäss der Erfindung wird bei bekannter Last und Drehzahl die Einspritzmenge und die dazugehörige Position der Regelstange bestimmt, die als Eichpunkt dient.

Hierzu wird die Drehzahl im Leerlauf so geregelt, dass sie einen Minimalwert nicht unterschreiten und einen Maximalwert nicht überschreiten kann. Dazu werden diese Extremwerte für den Sollwert der Leerlauf-Drehzahl durch einen Leerlaufregler mit einem Mikrocomputer laufend mit dem momentanen Drehzahlistwert verglichen. Unterschreitet die Drehzahl den Minimalwert, so wird die Einspritzmenge erhöht. Überschreitet die Drehzahl den Maximalwert, dann wird die Einspritzmenge vermindert. Dazu wird der Schrittmotor vom Regler schrittweise angesteuert.

Die Schritte des Schrittmotors sind gleich gross und abzählbar. Weiterhin ist die Änderung der Einspritzmenge aufgrund eines Schrittes des Schrittmotors bekannt. Vom Eichpunkt ausgehend werden alle Schritte des Schrittmotors in dem Mikrocomputer registriert. Aus der Einspritzmenge des Eichpunktes und der Anzahl der Schritte des Schrittmotors ist die momentane Einspritzmenge zu jedem Zeitpunktzu bestimmen.

Die Erfindung soll anhand eines in der Zeichnung schematisch wiedergegebenen Ausführungsbeipiels näher erläutert werden:
Fig. 1 zeigt eine Einrichtung zur Regelung der Drehzahl eines Verbrennungsmotors,
Fig. 2 zeigt den zeitlichen Verlauf der Drehzahl bei kleiner Last am Motor innerhalb eines Drehzahlbandes, und
Fig. 3 den zeitlichen Verlauf der Drehzahl bei grösserer Last am Motor innerhalb des Drehzahlbandes.

An einer drehbaren Zahnscheibe 1 nach Fig. 1, die mit der Kurbelwelle eines Motors 10 verbunden ist, sind Markierungselemente 2 angeformt. Ein Zahnimpulsgeber 3 mit einer Auswerteschaltung 4 registriert die Markierungselemente 2 und sendet Drehzahlimpulse 5, die einem Phasendiskriminator 61 in einem Phase Locked Loop (PLL) 6 zugeleitet werden. Mit dem Phasendiskriminator 61 ist ein Tiefpass 62 in Reihe geschaltet. Ein spannungskontrollierter Oszillator 63 ist zwischen dem Ausgang des Tiefpasses 62 und einem Eingang des Phasendiskriminators 61 eingeschaltet. Die Eingangsspannung des spannungskontrollierten Oszillators 63 ist dann ein Abbild des zeitlichen Verlaufes der Drehzahl n der rotierenden Scheibe 1, wie er in den Fig. 2 und 3 dargestellt ist. Auf der Abszisse ist dort jeweils die Zeit t und auf der Ordinate die Drehzahl n aufgetragen. Bei geringer Belastung des Motors geht die Drehzahl n infolge von Reibungsverlusten zwischen zwei Einspritzzeitpunkten 7 und 8 weniger zurück - Fig. 2-als bei höherer Last am Motor (Fig. 3).

Die Spannung am Ausgang des Tiefpasses 62 dient als Drehzahlistwert in einem Leerlaufregelkreis mit einem Mikrocomputer 9. Dieser enthält über eine Zuleitung 18 Grenzwerte 12 und 13 für einen Drehzahlsollwert und über eine Leitung 19 den Drehzahlistwert zugeführt. Der Leerlaufregelkreis verkleinert die Einspritzmenge des Motors 10 durch Bewegen eines Mengenstellgliedes über eine Regelstange 11, wenn die Drehzahl einen vorgegebenen oberen Grenzwert 12 erreicht, und vergrössert die Einspritzmenge, wenn die Drehzahl einen vorgegebenen unteren Grenzwert 13 erreicht. Die Reibungsverluste des Motors 10 im Leerlauf sind in Fig. 1 als Leerlauflast 14 veranschaulicht und entziehen dem Motor 10 mechanische Arbeit. In den Fig. 2 und 3 sind auf der Ordinate der obere Grenzwert 12 und der untere Grenzwert 13 markiert. Der Leerlaufregler hält die Drehzahl innerhalb eines Bandes zwischen diesen beiden Grenzwerten 12 und 13 und verstellt entsprechend die Regelstange 11.

Die Drehzahländerung (der Differentialquotient) zwischen zwei Einspritzpunkten 7 und 8 identifiziert den Lastzustand des Motors im Leerlauf.

Mittels weiterer Motorkenngrössen 15, wie Temperatur und Druck, bestimmt der Mikrocomputer 9 die bei der Leerlauf-Last für eine Beibehaltung der Leerlaufdrehzahl nötige Einspritzmenge und ordnet sie der vom Leerlaufregelkreis eingestellten Position der Regelstange 11 der Einspritzpumpe zu. Diese Werte dienen als Eichpunkt.

Der Mikrocomputer 9 steuert aufgrund der ihm zugeführten Informationen die Regelstange 11 durch einen Schrittmotor 16 stufenweise und erhält über den Vollzug eines jeden Schrittes über die Leitung 17 eine Rückmeldung. Vom Eichpunkt ausgehend werden alle Schritte des Schrittmotors 16 registriert, wodurch zu jedem Zeitpunkt die genaue Lage der Regelstange 11 bekannt ist.

Da jeder Schritt des Schrittmotors 16 eine Veränderung der Einspritzmenge um einen konstanten Wert bedeutet, ist aus der Kenntnis der Einspritzmenge im Eichpunkt und aus der im Mikrocomputer 9 gespeicherten Zahl der Schritte des Schrittmotors 16 die Änderung der Einspritzmenge gegenüber dem Eichpunkt eindeutig zu bestimmen. Ausgehend von dem bekannten Eichpunkt ist also zu jeder Position der Regelstange 11 die momentane Einspritzmenge bekannt. Umgekehrt ist zu jeder geforderten Einspritzmenge die dafür nötige Zahl der Schritte des Schrittmotors berechenbar.

## Patentansprüche

Anordnung zur Steuerung eines Verbrennungsmotors,
- mit einer Einspritzpumpe mit Regelstange (11), die durch einen Schrittmotor (16) gesteuert ist und deren Stellung die jeweilige Einspritzmenge an Kraftstoff bestimmt,
- mit einem Stellungsregler (9), der die Position der Regelstange in Abhängigkeit von der Differenz zwischen einem Positions-Sollwert und einem Positions-Istwert bestimmt, wobei als Stellungsregler ein Mikrocomputer dient, der für jede Einspritzmenge die Zahl der durch den Schrittmotor (16) auszuführenden Stellschritte berechnet und wobei jeder Stellschritt die Einspritzmenge um denselben Betrag verändert, und der Absolutbetrag der Einspritzmenge durch Zahl und Richtung der Stellschritte, ausgehend von einem Eichpunkt, bestimmt ist,
- mit einem Drehzahlgeber in Form einer Zahnscheibe (1, 2), die mit dem Motor (10) gekuppelt ist, und
- mit einem die Zahnscheibe (1, 2) abtastenden Zahnimpulsgeber (3,4), der Drehzählimpulse (5) mit einer der Drehzahl proportionalen Impulsfrequenz liefert, dadurch gekennzeichnet,
- dass der Stellungsregler einen Drehzahlregler (9) enthält, der in Abhängigkeit von der Differenz zwischen einem Drehzahl-Istsignal (19) und einem Drehzahl-Sollwert (18) die Stellung der Regelstange bestimmt,
- dass eine PLL-Schaltung vorgesehen ist, der die Drehzahlimpulse (5) zugeführt werden und die eine dem Drehzahlverlauf proportionale Analogspannung als Drehzahl-Istsignal (n) liefert,
- dass der Mikrocomputer die Drehzahl und die Drehzahländerung zwischen zwei Einspritzpunkten und daraus den Leerlauflastfall ermittelt, und
- dass der Mikrocomputer im Leerlauflastfall unter Berücksichtigung weiterer Motorkenngrössen, wie Temperatur und Druck, die für die Beibehaltung einer vorgegebenen Leerlaufdrehzahl nötige Einspritzmenge berechnet und dieser die aktuelle Stellung des Schrittmotors als Eichpunkt zuordnet.

## Revendications

Dispositif de commande d'un moteur à combustion interne, comportant
- une pompe d'injection munie d'une tige de réglage (11), qui est commandée par un moteur pas à pas (16) et dont la position détermine la quantité respective injectée de carburant,
- un régulateur de position (9), qui détermine la position de la tige de réglage en fonction de la différence entre une valeur de consigne de position et une valeur réelle de position, auquel cas on utilise comme régulateur de position un micro-ordinateur qui calcule, pour chaque quantité injectée, le nombre des pas de réglage devant être exécuté par le moteur pas à pas (16) et chaque pas de réglage modifie la quantité injectée, de la même valeur, et la valeur absolue de la quantité injectée est déterminée par le nombre et la direction des pas de comptage à partir d'un point d'étalonnage,
- un générateur tachymétrique réalisé sous la forme d'un disque denté (1, 2), qui est accouplé au moteur (10), et
- un générateur (3, 4) d'impulsions fournies par les dents qui explore le disque denté (1, 2) et délivre les impulsions de vitesse de rotation (5) à une fréquence d'impulsions proportionnelle à la vitesse de rotation, caractérisé par le fait
- que le régulateur de position contient un régulateur (9) de la vitesse de rotation, qui détermine la position de la tige de réglage en fonction de la différence entre un signal réel (19) de la vitesse de rotation et une valeur de consigne (18) de la vitesse de rotation,
- qu'il est prévu un circuit PLL, auquel les impulsions de vitesse de rotation (5) sont envoyées et qui délivre en tant que signal réel (n) de la vitesse de rotation la tension analogique proportionnelle à la variation de la vitesse de rotation,
- que le micro-ordinateur détermine la vitesse de rotation et la variation de la vitesse de rotation entre deux points d'injection et, à partir de là, le cas de la charge de ralenti, et
- que dans le cas de la charge de ralenti, le micro-ordinateur calcule, en tenant compte d'autres paramètres du moteur, tels que la température et la pression, la quantité injectée nécessaire pour le maintien d'une vitesse de rotation prédéterminée de ralenti, et associe à cette quantité la position actuelle du moteur pas à pas en tant que point d'étalonnage.

## Claims

1. An arrangement for controlling an internal combustion engine:
- comprising a fuel injection pump with a regulating rod (11) controlled by a stepping motor (16) to positions which in each case determine the quantity of injected fuel;
- comprising a position regulator (9) which determines the position of the regulating rod in dependence upon the difference between a theoretical position value and an actual position value, the position regulator consisting of a micro-computer which calculates the number of regulating steps to be executed by the stepping motor (16) for each quantity of injected fuel, each regulating step changing the quantity of injected fuel by the same amount, and where the absolute value of the quantity of injected fuel is determined by the number and direction of the regulating steps, commencing from a calibration point;
- comprising a speed of rotation indicator in the form of a toothed disc (1, 2) which is coupled to the motor (10); and
- comprising a tooth pulse generator (3, 4) which scans the toothed disc (1, 2) and supplies rotational speed pulses (5) at a pulse frequency proportional to the speed of rotation; characterised in that
- the position regulator contains a rotational speed regulator (9) which determines the position of the regulating rod in dependence upon the difference between a speed of rotation signal (19) and a theoretical speed of rotation (18);
- that a PLL-circuit is provided, supplied with the rotational speed pulses (5) and supplying an analogue voltage proportional to the curve of the rotational speed, as an actual rotation speed signal (n);
- that the micro-computer determines the rotational speed and the change in speed of rotation between two injection points to determine therefrom the no-load state; and
- that in the no-load state the micro-computer calculates the quantity of injected fuel necessary to maintain a predetermined no-load speed, taking into account additional engine characteristics, such as temperature and pressure, to which speed it assigns the current position of the stepping motor as a calibration point.
